# EUROPÄISCHE PATENTSCHRIFT

(11) **EP 1 200 162 B1**
(45) Veröffentlichungstag und Bekanntmachung des Hinweises auf die Patenterteilung: **03.09.2003**
(21) Anmeldenummer: 00956322.2
(22) Anmeldetag: 28.07.2000
(51) Int. Cl.: A63G 25/00

(54) **VERGNÜGUNGSEINRICHTUNG NACH ART EINES AUTOSCOOTERS**
BUMPER CAR AMUSEMENT FACILITY
APPAREIL POUR DIVERTISSEMENTS PUBLICS SOUS FORME D'AUTO TAMPONNEUSE

(30) Priorität: 30.07.1999 DE 29913052 U
(43) Veröffentlichungstag der Anmeldung: 02.05.2002
(73) Patentinhaber: Schwarzkopf, Wieland, 86473 Ziemetshausen (DE)
(72) Erfinder: SCHWARZKOPF, Wieland, D-86473 Ziemetshausen (DE); FRISON, Vittorio, I-Montagnana 31-10-46 (IT)
(74) Vertreter: Ernicke, Hans-Dieter, Dipl.-Ing.
(86) Internationale Anmeldenummer: EP0007259
(87) Internationale Veröffentlichungsnummer: WO01008771

(56) Entgegenhaltungen:
- DE-A- 3 246 351
- FR-A- 694 154
- GB-A- 474 947
- US-A- 3 885 502
- US-A- 4 324 301

## Beschreibung

Die Erfindung bezieht sich auf eine Vergnügungseinrichtung nach Art eines Autoscooters mit einer metallischen, von einer Bande umgebenen endlosen Fahrbahn und mit dreirädrigen Fahrzeugen, von denen ein vorderes Lenkrad mit einem Elektromotor eine um 360° drehbare Antriebseinheit bildet, wobei die Fahrbahn aus einer Vielzahl von geraden und gekrümmten Teilstücken zusammengesetzt ist und aus mehreren nebeneinander und längs der Fahrtrichtung sich erstreckenden, abwechselnd positiv und negativ geladenen Blechstreifen besteht, zwischen denen bündig zur Fahrbahnebene liegende Isolierstreifen angeordnet sind und wobei die Stromzufuhr zu den Elektromotoren der Fahrzeuge durch den metallischen Fahrbahnbelag und am Fahrzeug befindliche, längs der Fahrbahn schleifende Stromabnehmer erfolgt, deren Abstand untereinander so gewählt ist, dass immer Kontakt mit einem positiv sowie negativ geladenen Blechstreifen besteht.

Eine Vergnügungseinrichtung mit den vorgenannten Merkmalen ist durch die US-A-3,885,502 bekannt geworden. Dabei handelt es sich um eine stationäre Anlage, bei der die metallischen Fahrbahnplatten auf einem Betonfundament mittels Betonnägeln dauerhaft befestigt sind.

Der Erfindung liegt demgemäß die Aufgabe zugrunde, eine transportable Vergnügungseinrichtung nach Art eines Autoscooters zu entwickeln, die eine wesentliche Steigerung des Erlebnisreizes dadurch ermöglicht, dass anstelle der hektischen Fahrweise bei herkömmlichen Autoscootern, eine Flüssigfahrt ermöglicht wird, die auch Wettrennen, Karambolagen oder Überholmanöver zulässt.

Die erfindungsgemäße Lösung dieser Aufgabe besteht darin, dass das einzelne Teilstück aus einem mit Stützfüßen versehenen Grundrahmen, einem darauf befestigbaren metallischen Fahrbahnbelag und zwei die Bande bildenden, mit dem Grundrahmen verbindbaren sowie erhaben über dem Fahrbahnbelag befindlichen Holmen besteht, und dass in Teilbereichen der Fahrbahn die nebeneinander angeordneten Blechstreifen eines oder mehrerer Teilstücke unterschiedliche Spannungen aufweisen, dergestalt, dass Überholmanöver stattfinden können.

Eine andere Fahrbahn gemäß US-A 4,324,301 weist miteinander verschraubte Fahrbahnteile auf, die zusammen mit einer aufsteckbaren Bande eine große Platte bilden. Damit lässt sich aber keine endlose Rennstrecke bilden, die Überholmanöver zulässt, wie dies mit der Erfindung angestrebt wird.

Je nach Größe der zur Verfügung stehenden Grundfläche . lassen sich im Sinne der Erfindung vielfältig gestaltbare endlose Fahrbahnstrecken zusammenstellen, die eine genügend große Breite haben, damit Fahrzeuge einander überholen oder gegenseitig blockieren können. Andererseits ist die Länge der einzelnen Teilstücke so bemessen, dass eine rasche Montage, Demontage und ein einfacher Transport der Vergnügungseinrichtung möglich sind.

In den Unteransprüchen sind zahlreiche Ausführungsbeispiele und Varianten gezeigt, welche den Schutzbereich der Erfindung nicht begrenzen sondern Anregungen für weitere erfindungsgemäße Gedanken vermitteln.

So ist beispielsweise vorgesehen, dass die Blech- und Isolierstreifen auf hölzernen Platten befestigt und die Platten mit dem Grundrahmen verbunden sind. Vorteilhafterweise erstrecken sich die hölzernen Platten in Fahrtrichtung und sind längs ihrer seitlichen Ränder mittels Nut und Federn miteinander verbunden. Die Verbindung der hölzernen Platten mit dem Grundrahmen soll so geschehen, dass eine metallische Verbindung unterschiedlich gepolter Blechstreifen untereinander und mit dem Grundrahmen vermieden wird.

Erfindungsgemäß befinden sich an der Unterseite des einzelnen Blechstreifens angeschweißte Stehbolzen, welche die hölzerne Platte durchsetzen und an deren Unterseite gegen die Platte verschraubt sind. Es erweist sich dabei als zweckmäßig, die Stromzufuhr zu jedem Blechstreifen über einen dieser Stehbolzen von unten her vorzunehmen.

An ihrer Oberfläche weisen die hölzernen Platten von den seitlichen Rändern ausgehend stufenartig zurückversetzte Auflageflächen für die Isolierstreifen auf. Dabei ist darauf zu achten, dass in Abhängigkeit von der Dicke der Isolierstreifen und der Tiefe der stufenartigen Rückversetzung eine Bündigkeit der Oberflächen der Blechstreifen und der Isolierstreifen gewährleistet wird.

Um den Stromfluss längs der Fahrtstrecke sicherzustellen, können die Blechstreifen der aneinander grenzenden Teilstücke über elektrische Steckverbindungen an die Gleichstromquelle angeschlossen werden. Dadurch wird vermieden, dass durch baulich bedingte Spalten zwischen den hintereinander angeordneten Blechstreifen eine Unterbrechung der Stromzufuhr stattfinden kann.

Es ist aber auch zweckmäßig, jeden Blechstreifen durch Kabel quer zur Fahrtrichtung an längs der Fahrbahn sich erstreckende Zufuhrleitungen anzuschließen.

Im Rahmen eines Ausführungsbeispieles besteht der Grundrahmen aus entlang der Fahrbahnränder sich erstreckenden Längsträgern und aus daran vornehmlich lösbar einhängbaren Quertraversen. Dies schließt nicht aus, dass ein Grundrahmen durch Schweißverbindung der Längsträger und Quertraversen gebildet werden kann. Soll die Anlage transportabel sein, könnte die Einhängbarkeit der Quertraversen wegen der Ersparnis an Verpackungsraum vorzuziehen sein.

Vorzugsweise sind die Längsträger an ihren Stirnenden mit Schraubverbindungen zum Anschluss benachbarter Grundrahmen versehen. Außerdem erweist es sich als zweckmäßig, wenn die Längsträger an ihren Stirnenden mit Stützfüßen versehen sind, welche die Holme in Abstand über der Fahrfläche als Bande tragen.

In den weiteren Unteransprüchen 10 bis 12 sind vorteilhafte Maßangaben für die Bildung der einzelnen Grundrahmen angegeben, die auch in der Zeichnung verdeutlicht werden.

Im Gegensatz zu den herkömmlichen Autoscootern besteht ein wesentlicher Vorteil der erfindungsgemäßen Anordnung darin, dass die Fahrzeuge mit unterschiedlichen Geschwindigkeiten angetrieben werden können. Hierzu verwendet man einen oder mehrere Transformatoren mit mehreren stufenweise geschalteten Ausgangsspannungen, beispielsweise 30 V, 40 V und 50 V sowie einen Gleichstrom-Elektromotor am Fahrzeug, dessen Wicklung zur Aufnahme aller Spannungen ausgelegt ist.

Mit dieser Grundvoraussetzung lassen sich verschiedene . Varianten zur Erzeugung unterschiedlicher Geschwindigkeiten der Fahrzeuge erreichen. Man kann beispielsweise von einem Steuerpult aus generell unterschiedliche Grundgeschwindigkeiten einstellen, um sich dem Alter der Fahrgäste aus Sicherheitsgründen anzupassen.

Es ist weiterhin möglich, Teilstrecken mit unterschiedlicher Spannung zu versorgen, beispielsweise zur Bildung von Rennstrecken, Verzögerungsstrecken oder sogar stromlosen Strecken. Hierzu können auch zusätzliche Transformatoren für niedere oder höhere Spannungen eingesetzt werden.

Schließlich bietet die Erfindung auch die Möglichkeit, die nebeneinander befindlichen Blechstreifen mit unterschiedlichen Spannungen zu versorgen, wodurch ein Überholvorgang, vornehmlich im Bereich von Rennstrecken, ermöglicht wird.

Der Erlebnisreiz für die Fahrgäste wird dadurch gesteigert, dass diese während der Fahrt herausfinden müssen, welche Spur bzw. welcher Teilbereich der Fahrbahn das größte Fahrvergnügen vermittelt.

Hierbei ist aber wesentlich, daß die mit unterschiedlicher Spannung versorgten Spuren oder Teilstrecken gegenüber den angrenzenden Teilbereichen durch quer im Bereich der Stöße der Teilstücke sich erstreckende Isolierstreifen isoliert sind.

Diese und weitere Merkmale ergeben sich aus der Zeichnung. In ihr ist die Erfindung schematisch und beispielsweise dargestellt. Es zeigen:
- Figur 1:: eine Draufsicht auf eine Vergnügungseinrichtung nach Art eines Autoscooters mit einer endlosen Fahrbahnstrecke,
- Figur 2:: einen Querschnitt durch ein gerades Teilstück der Fahrbahnstrecke entlang der Linie II-II in Figur 1,
- Figur 3:: eine Draufsicht auf einen ein Teilstück bildenden Grundrahmen gemäß Figuren 1 und 2,
- Figur 4:: einen Horizontalschnitt durch die Verbindung von zwei aneinander grenzenden Grundrahmen entlang der Linie IV - IV in Figur 2,
- Figur 5:: eine Draufsicht auf einen Grundrahmen aus zueinander isolierten unterschiedlich elektrisch geladenen Blechstreifen,
- Figur 6:: einen Teilquerschnitt durch den Grundrahmen gemäß Figur 5,
- Figur 7:: eine verkleinerte Draufsicht auf einen Grundrahmen mit unterschiedlich geladenen und voneinander isolierten Blechstreifen,
- Figur 8:: einen vergrößerten Querschnitt durch zwei isoliert vonaneinander angeordnete Blechstreifen und
- Figur 9:: eine schematische Seitenansicht eines Fahrzeuges mit Stromabnehmern.

Die Vergnügungseinrichtung gemäß Figur 1 besteht aus einer endlosen Fahrbahnplatte (2), die sich aus einer Vielzahl von hintereinander verbindbaren geraden Teilstücken (4) und gekrümmten Teilstücken (5) zusammensetzt. Jedes Teilstück (4,5) weist längs der Fahrbahnstrecke ausgerichtete Banden (3) auf. Die Zusammensetzung der Teilstücke (4,5) erfolgt in üblicher Weise durch Stirnverbindungen, die eine insgesamte plane Fahrbahnfläche (11) (vgl. Figur 2) ermöglichen.

Die geraden Teilstücke (4) besitzen vorzugsweise eine rechteckige Grundfläche, deren Länge (a) etwa 250cm und deren Breite (b) etwa 350cm betragen kann. Selbstverständlich sind diese Maße nur beispielhaft und können beliebig variiert werden.

Die gekrümmten Teilstücke (5) besitzen die Grundfläche eines Kreissegmentes, wobei vorgezogen wird, dass sich der Kreismittelpunkt (6) des einzelnen Segmentes außerhalb der Fahrfläche (11) befindet. Der Scheitelwinkel (α) dieser gekrümmten Teilstrecke beträgt vorzugsweise 45°. Dadurch ist es möglich, Kurven mit spitzen und stumpfen Winkeln zu bilden, ganz abgesehen davon, dass die normale Kurve über 90° verläuft. Bei solchen Kurven können auch gekrümmte Teilstücke (5) mit einem Scheitelwinkel von 90° verwendet werden.

Je nachdem, wie die geraden und gekrümmten Teilstücke (4,5) zueinander angeordnet sind, kann es sich empfehlen, Zwischenstücke (13) unterschiedlicher Länge einzusetzen, um Kurven von mehr als 90° zu bilden und einen Längenausgleich mit anderen Kurvenstrecken zu schaffen.

In den Figuren 2 und 3 ist gezeigt, dass das einzelne gerade Teilstück (4) aus einem Grundrahmen (7) zusammengesetzt ist, der sich aus Längsträgern (8,9) und Quertraversen (10) zusammensetzt. Im Abstand oberhalb der außen liegenden Längsträger (8) sind über geeignete Stützvorrichtungen Holme zur Bildung der Bande (3) angebracht. Diese Holme (3) erstrecken sich im Abstand oberhalb der Fahrfläche (11).

Die Quertraversen (10) können bei transportablen Anlagen durch Streckverbindungen (16) am außen liegenden Längsträger (8) eingehängt werden und dadurch in beliebiger Weise montierbar bzw. demontierbar sein. Bei ortsgebundenen Anlagen empfiehlt sich hingegen, die Verschweißung der Längsträger (8) mit den Quertraversen (10), weil hier kein Problem des möglichst geringen Verpackungsraumes besteht.

Am unteren Ende der außen liegenden Längsträger (8) sind stellenweise Stützfüße (12) angebracht, die auf dem Erdboden oder einer vorbereiteten Grundfläche aufsitzen. Diese Stützfüße (12) können durch Holzplatten oder dergleichen Distanzelemente unterbaut werden, um die gesamte Fahrbahnplatte (2) in die gewünschte Ebene zu bringen.

Es erweist sich als zweckmäßig, an den Enden der außenliegenden Längsträger (8) Schraubverbindungen (17) zum Anschluss benachbarter Teilstücke (4,5) vorzusehen. In Figur 4 ist symbolisch dargestellt, wie solche Schraubverbindungen (17) durch aneinanderliegende u-förmige Stützfüße (12) gebildet werden können, die mit den Längsträgern (8) verschweißt sind und am oberen Ende die Holme zur Bildung der Bande (3) tragen bzw. mit ihnen verschweißt sind.

In den Figuren 5 bis 7 ist dargestellt, wie die Fahrfläche (11) eines einzelnen Teilstückes (4,5) ausgebildet ist, wenn davon ausgegangen werden soll, dass die Stromzufuhr zu den Fahrzeugen durch die Fahrbahnplatte (2) erfolgen kann.

Die Beispiele der Figuren 5 und 7 zeigen zunächst, dass elektrisch leitende Blechstreifen (18) und dazwischen befindliche Isolierstreifen (19) sich einander abwechseln. Die Blechstreifen (18) sind, wie Figur 7 zeigt, unterschiedlich gepolt. Der eine Blechstreifen weist eine positive, der benachbarte eine negative Ladung auf usw.. Das auf der Fahrbahnplatte (2) befindliche Fahrzeug (25) (vgl. Figur 9) besitzt an seiner Unterseite Stromabnehmer (28), die über federnde, isolierte Kipphebel (29) gegen die Fahrfläche (11) angestellt sind. Der Abstand dieser Stromabnehmer (28) ist so zu wählen, dass in jeder möglichen Fahrstellung des Fahrzeuges (25) mindestens ein Stromabnehmer (28) den positiv geladenen Blechstreifen (18) und der andere Stromabnehmer (28) den anderen negativ geladenen Blechstreifen (18) berührt. Auf diese Weise wird erreicht, dass der Antrieb des Fahrzeuges (25) immer und bei jeder Fahrtstellung mit Strom, vornehmlich Gleichstrom; versorgt wird. Figur 9 zeigt hierbei symbolisch, dass ein Vorderrad (26) mit einer Vorderrad-Antriebseinheit (26) verbunden ist, die um 360°, wie bei üblichen Scooter-Fahrzeugen, verdrehbar ist. Dadurch wird das Fahrzeug (25) in die Lage versetzt, Vorwärtsfahrt und an Ort und Stelle Kreisfahrt durchzuführen.

Es hat sich als zweckmäßig erwiesen, vier Stromabnehmer (28) am Fahrzeug (25) anzuordnen. Die beiden vorderen haben einen seitlichen Abstand zueinander, der größer als die Breite des einzelnen Blechstreifens (18) ist. Die beiden anderen Stromabnehmer (18) sind z.B. in der Fahrzeuglängsachse hintereinander angeordnet, so daß auch bei querstehendem Fahrzeug eine ordentliche Stromzufuhr gewährleistet ist.

Als Stromabnehmer (28) können Stahlklötze, Metallbürsten oder dergleichen verwendet werden. Sie werden federnd gegen die Fahrbahnplatte (2) angedrückt.

Wie die Vergrößerung in Figur 8 darstellt, sind die Blechund Isolierstreifen (18,19) auf hölzernen Platten (20) befestigt, die sich als Riegel längs der Fahrtstrecke erstrecken. An ihren seitlichen Rändern sind die hölzernen Platten (20) durch Nut-Feder-Verbindungen (21) aneinander geführt. Auf der Oberfläche der hölzernen Platte (20) sind die Blechstreifen (18) unmittelbar befestigt. Hierzu sind an der Unterseite der Blechstreifen (18) Stehbolzen (22) angeschweißt, welche die hölzerne Platte (20) durchdringen und an deren Unterseite eine Verschraubung (23) zur gegenseitigen Verspannung aufweist. Damit ist sichergestellt, dass die Blechstreifen (18) gegenüber der hölzernen Platte (20) isoliert sind.

Um die nebeneinander liegenden Blechstreifen (18) voneinander zu isolieren, sind Isolierstreifen (19) vorgesehen, die gemäß Beispiel der Figur 8 in stufenartig zurückversetzten Auflageflächen (24) aufsitzen, deren Tiefe so gewählt ist, dass die Oberfläche der Isolierstreifen (19) mit der Oberfläche der Blechstreifen (18) bündig zueinander liegen.

Die hölzernen Platten (20), welche die metallischen Blechstreifen (18) tragen, sind ihrerseits über Verschraubungen (30) mit den Quertraversen (10) an solchen Stellen verbunden, wo keine elektrische Leitung entstehen kann.

Im Bereich der Stehbolzen (22) kann von unten her der Stromanschluß (34) an die einzelnen Blechstreifen (18) erfolgen. Dies geschieht beispielsweise durch Kabel (35), die unterhalb der Teilstücke (4,5) nach außen bis zu einem seitlich der Fahrbahnplatte (2) verlegten Sammelkabel geführt und dort angeschlossen sind.

Bevorzugt werden bei der Erfindung Gleichstrommotoren zum Antrieb der Fahrzeuge (25) verwendet. Um diesen Fahrzeugen unterschiedliche Geschwindigkeiten zukommen zu lassen, gibt es mehrere Möglichkeiten im Sinne der Erfindung.

Zunächst geht man davon aus, über einen stufenweise geschalteten Transformator unterschiedliche Ausgangsspannungen an die Fahrbahnplatten (2) anzulegen. Dies setzt voraus, daß der Gleichstrom-Antriebsmotor des einzelnen Fahrzeuges (25) eine solche Wicklung enthält, die allen einstellbaren Spannungsstufen standhält.

Im einfachsten Fall können von einem Steuerpult aus kontinuierlich bestimmte Spannungen eingestellt werden, um die Grundgeschwindigkeit der Fahrzeuge (25) an das Alter der Fahrgäste anzupassen.

Man kann aber auch stellenweise durch Spannungsänderungen unterschiedliche Geschwindigkeiten der Fahrzeuge während der Fahrt schalten.

Im Beispiel der Figur 1 sind verschiedene Strecken (31 bis 33) unterschiedlicher Geschwindigkeiten zur Erläuterung dargestellt. So ist beispielsweise in einer willkürlich festlegbaren Rennstrecke (31) eine größere Geschwindigkeit möglich, als bei einer Verzögerungsstrecke (32), insbesondere in Kurvenstrecken, um dort Schäden durch zu hohe Geschwindigkeit zu vermeiden. Im Bereich des Bahnhofes (15) ist sogar eine stromfreie oder stromfrei einschaltbare Strecke (33) im Sinne einer Ausweichspur vorgesehen, um Fahrzeuge (25) zum Halten zu bringen, während andere Fahrzeuge (25) ungehindert auf benachbarter Spur weiterfahren können.

Eine weitere Steigerung des Erlebnisreizes kann dann erzielt werden, wenn nebeneinanderliegende Fahrspuren mit unterschiedlichen Spannungen versehen werden, weil dadurch Überholmanöver längs der Strecke möglich sind.

Hierbei erweist es sich als zweckmäßig, Gruppen von Strecken gleicher Spannung zusammenzufassen und mit Transformator oder speziellen Zusatztransformatoren zu verbinden.

Im Grenzbereich zwischen Gruppen unterschiedlicher Spannungen ist eine Isolation benachbarter Blechstreifen (18) in Fahrtrichtung erforderlich. Hierzu empfiehlt es sich, im Stoßbereich der Teilstücke (4,5) querverlaufende Isolierstreifen anzuordnen, die keinen Einfluß auf das Fahrverhalten der Fahrzeuge (25) wegen deren Schwungs haben.

### STÜCKLISTE

- 1: Vergnügungseinrichtung
- 2: Fahrbahnplatte
- 3: Bande
- 4: gerades Teilstück
- 5: gekrümmtes Teilstück
- 6: Kreismittelpunkt
- 7: Grundrahmen
- 8: außenliegender Längsträger
- 9: mittlerer Längsträger
- 10: Quertraverse
- 11: Fahrfläche
- 12: Stückfuß
- 13: Zwischenstück
- 14: Kreissegmentbogen
- 15: Bahnhof
- α: Scheitelwinkel
- a: Länge des geraden Teilstücks
- b: Breite des geraden Teilstücks Scheitelwinkel
- R: Radius des Kreissegmentbogens
- 16: Steckverbindung
- 17: Schraubverbindung
- 18: Blechstreifen
- 19: Isolierstreifen
- 20: hölzerne Platte
- 21: Nut-Feder-Verbindung
- 22: Stehbolzen
- 23: Verschraubung
- 24: Auflagefläche
- 25: Fahrzeug
- 26: Vorderrad-Antriebseinheit
- 27: Hinterräder
- 28: Stromabnehmer
- 29: federnder Kipphebel
- 30: Verschraubung
- 31: Rennstrecke
- 32: Verzögerungsstrecke
- 33: stromlose Strecke
- 34: Anschluß
- 35: Kabel

## Patentansprüche

1. Vergnügungseinrichtung (1) nach Art eines Autoscooters mit einer metallischen, von einer Bande (3) umgebenen endlosen Fahrbahn und mit dreirädrigen Fahrzeugen (25), von denen ein vorderes Lenkrad mit einem Elektromotor eine um 360° drehbare Antriebseinheit (26) bildet, wobei die Fahrbahn aus einer Vielzahl von geraden und gekrümmten Teilstücken (4,5) zusammengesetzt ist und aus mehreren nebeneinander und längs der Fahrtrichtung sich erstreckenden, abwechselnd positiv und negativ geladenen Blechstreifen (18) besteht, zwischen denen bündig zur Fahrbahnebene liegende Isolierstreifen (19) angeordnet sind und wobei die Stromzufuhr zu den Elektromotoren der Fahrzeuge (25) durch den metallischen Fahrbahnbelag (2,18) und am Fahrzeug (25) befindliche, längs der Fahrbahn (2) schleifende Stromabnehmer (28) erfolgt, deren Abstand untereinander so gewählt ist, dass immer Kontakt mit einem positiv sowie negativ geladenen Blechstreifen besteht, **dadurch gekennzeichnet, dass** das einzelne Teilstück (4,5) aus einem mit Stützfüßen (12) versehenen Grundrahmen (7), einem darauf befestigbaren metallischen Fahrbahnbelag (11) und zwei die Bande (3) bildenden, mit dem Grundrahmen (7) verbindbaren sowie erhaben über dem Fahrbahnbelag (11) befindlichen Holmen besteht und in Teilbereichen der Fahrbahn (2) die nebeneinander angeordneten Blechstreifen (18) eines oder mehrerer Teilstücke (4,5) unterschiedliche Spannungen aufweisen, dergestalt, dass Überholmanöver stattfinden können.

2. Vergnügungseinrichtung nach Anspruch 1, **dadurch gekennzeichnet, dass** die Blech- (18) und Isolierstreifen (19) auf hölzernen Platten (20) befestigt und die Platten (20) mit dem Grundrahmen (7) verbunden sind.

3. Vergnügungseinrichtung nach Anspruch 2, **dadurch gekennzeichnet, dass** die hölzernen Platten (20) sich in Fahrtrichtung erstrecken und längs ihrer seitlichen Ränder mittels Nut und Federn (21) miteinander verbunden sind.

4. Vergnügungseinrichtung nach Anspruch 2 oder 3, **dadurch gekennzeichnet, dass** sich an der Unterseite des einzelnen Blechstreifens (18) angeschweißte Stehbolzen (22) befinden, welche die hölzerne Platte (20) durchsetzen und an deren Unterseite gegen die Platte (20) verschraubt (23) sind, wobei die Stromzufuhr zu jedem Blechstreifen (18) über einen dieser Stehbolzen (22) von unten her erfolgt.

5. Vergnügungseinrichtung nach Anspruch 2 oder folgenden, **dadurch gekennzeichnet, dass** die hölzernen Platten (20) an ihrer Oberfläche, von den seitlichen Rändern ausgehend, stufenartig zurückversetzte Auflageflächen (24) für die Isolierstreifen (19) aufweisen.

6. Vergnügungseinrichtung nach Anspruch 1 oder einem der folgenden, **dadurch gekennzeichnet, dass** die Blechstreifen (18) der aneinander grenzenden Teilstücke (4,5) über elektrische Steckverbindungen an die Gleichstromquelle angeschlossen sind.

7. Vergnügungseinrichtung nach Anspruch 1 oder einem der folgenden, **dadurch gekennzeichnet, dass** der Grundrahmen (7) aus sich entlang der Fahrbahnränder erstreckenden Längsträgern (8) und aus daran gegebenenfalls lösbar einhängbaren Quertraversen (10) besteht.

8. Vergnügungseinrichtung nach Anspruch 7, **dadurch gekennzeichnet, dass** die Längsträger (8) an ihren Stirnenden mit Schraubverbindungen (17) zum Anschluss benachbarter Grundrahmen (7) versehen sind.

9. Vergnügungseinrichtung nach Anspruch 7 oder 8, **dadurch gekennzeichnet, dass** die Längsträger (8) an ihren Stirnenden mit Stützfüßen (12) versehen sind.

10. Vergnügungseinrichtung nach Anspruch 1 oder einem der folgenden, **dadurch gekennzeichnet, dass** die geraden Teilstücke (4) eine rechteckige Grundfläche von z. B. 250 cm x 350 cm Kantenlänge aufweisen, deren größere Kantenlänge sich quer zur Streckenführung erstreckt.

11. Vergnügungseinrichtung nach Anspruch 1 oder einem der folgenden, **dadurch gekennzeichnet, dass** die gekrümmten Teilstücke (5) eine Kreissegment-Grundfläche mit einem Scheitelwinkel (α) von z. B. 45° oder 90° aufweisen.

12. Vergnügungseinrichtung nach Anspruch 11, **dadurch gekennzeichnet, dass** der Kreismittelpunkt (6) sich außerhalb der Teilstück-Fahrbahnfläche befindet und der Kreissegmentbogen (14) einen Radius (R) von z. B. 390 cm aufweist.

13. Vergnügungseinrichtung nach Anspruch 1 oder einem der folgenden, **dadurch gekennzeichnet, dass** zum Antrieb der Fahrzeuge (25) ein Transformator mit mehreren stufenweise geschalteten Ausgangsspannungen, beispielsweise von 30 V, 40 V und 50 V, sowie ein Gleichstrom-Elektromotor am Fahrzeug vorgesehen sind, dessen Wicklung zur Aufnahme aller Spannungen ausgelegt ist.

14. Vergnügungseinrichtung nach Anspruch 1 oder einem der folgenden, **dadurch gekennzeichnet, dass** Teilbereiche der Fahrbahn (2) unterschiedliche Spannung aufweisen, beispielsweise eine Rennstrecke (31) mit hoher Spannung, eine Verzögerungsstrecke (32) mit geringer Spannung und eine stromlose Strecke (33) mit keiner Spannung.

15. Vergnügungseinrichtung nach Anspruch 1 oder 14 **dadurch gekennzeichnet, dass** Teilbereichen der Fahrbahn (2) eigene Transformatoren zugeordnet sind.

16. Vergnügungsbahn nach Anspruch 1, 14 oder 15, **dadurch gekennzeichnet, dass** die mit unterschiedlicher Spannung versorgten Teilbereiche der Fahrbahn gegenüber den angrenzenden Teilbereichen durch quer im Bereich der Stöße der Teilstücke (4,5) sich erstreckende Isolierstreifen isoliert sind.

## Claims

1. Recreational device (1) similar to a dodgem car having a metallic infinite travelway which is surrounded by a belt (3) and with three-wheeled vehicles (25), a front steered wheel of which forms, together with an electric motor, a drive unit (26) which can be rotated through 360°, the travelway being composed of a multiplicity of straight and curved elements (4, 5), and a plurality of sheet-metal strips (18) which extend one next to the other in the direction of travel and are alternately positively and negatively charged, insulating strips (19) which are aligned flush with the plane of the travelway being arranged between the said sheet-metal strips (18), and the power supply to the electric motors of the vehicles (25) being provided by means of the metallic coating (2, 18) of the travelway and current collectors (28) which slide along the travelway (2) and are located on the vehicle (25), the distance between said current collectors (28) being selected such that there is always contact with a positively charged sheet-metal strip and a negatively charged sheet-metal strip, **characterized in that** the individual element (4, 5) is composed of a base frame (7) provided with supporting feet (12), a metallic travelway coating (11) which can be attached to the latter, and two struts which form the belt (3), can be connected to the base frame (7) and are located in a raised position above the travelway coating (11), and the sheet-metal strips (18), arranged one next to the other, of one or more elements (4, 5) have different voltages in regions of the travelway (2) such that overtaking manoeuvres can take place.

2. Recreational device according to Claim 1, **characterized in that** the sheet-metal strips (18) and insulating strips (19) are attached to wooden boards (20) and the boards (20) are connected to the base frame (7).

3. Recreational device according to Claim 2, **characterized in that** the wooden boards (20) extend in the direction of travel and are connected to one another along their side edges by means of tongue and groove connections (21).

4. Recreational device according to Claim 2 or 3, **characterized in that** welded-on stud bolts (22) are located on the underside of the individual sheet-metal strip (18), penetrate the wooden board (20), and are bolted (23) against the board (20) on the underside of said wooden board (20), the power supply to each sheet-metal strip (18) being provided from below via one of these stud bolts (22).

5. Recreational device according to Claim 2 or one of the following claims, **characterized in that** the wooden boards (20) have, on their surface, supporting faces (24) for the insulating strips (19), said supporting faces (24) being set back in a step-like fashion starting from the side edges.

6. Recreational device according to Claim 1 or one of the following claims, **characterized in that** the sheet-metal strips (18) of the adjoining elements (4, 5) are connected to the DC source via electrical plug-in connections.

7. Recreational device according to Claim 1 or one of the following claims, **characterized in that** the base frame (7) is composed of longitudinal carriers (8) which extend along the edges of the travelway and of crossmembers (10) which may if appropriate be detachably suspended therefrom.

8. Recreational device according to Claim 7, **characterized in that** the longitudinal carriers (8) are provided at their ends with screw connections (17) for connecting adjacent base frames (7).

9. Recreational device according to Claim 7 or 8, **characterized in that** the longitudinal carriers (8) are provided at their ends with supporting feet (12).

10. Recreational device according to Claim 1 or one of the following claims, **characterized in that** the straight elements (4) have a rectangular base area of for example 250 cm x 350 cm edge length, the larger edge length of the said base area extending transversely with respect to the direction of the route.

11. Recreational device according to Claim 1 or one of the following claims, **characterized in that** the curved elements (5) have a circular-segment base area with an apex angle (α) of, for example, 45° or 90°.

12. Recreational device according to Claim 11, **characterized in that** the centre point (6) of the circle is located outside the element travelway area and the circular segment arc (14) has a radius (R) of, for example, 390 cm.

13. Recreational device according to Claim 1 or one of the following claims, **characterized in that**, in order to drive the vehicles (25), a transformer with a plurality of output voltages which are switched in stages, for example 30 V, 40 V and 50 V, and a DC electric motor are provided on the vehicle, the winding of which electric motor is configured to accept all voltages.

14. Recreational device according to Claim 1 or one of the following claims, **characterized in that** elements of the travelway (2) have different voltages, for example a racing section (31) with a high voltage, a deceleration section (32) with a low voltage and a currentless section (33) with no voltage.

15. Recreational device according to Claim 1 or 14, **characterized in that** areas of the travelway (2) are assigned their own transformers.

16. Recreational travelway according to Claim 1, 14 or 15, **characterized in that** the areas of the travelway which are supplied with different voltages are insulated from the adjoining areas by means of insulating strips which extend transversely in the region of the junctions of the elements (4, 5).

## Revendications

1. Attraction (1) foraine du genre autos tamponneuses, comportant une chaussée métallique sans fin entourée par une bordure (3) et comportant des véhicules (25) à trois roues, dont une roue directrice avant constitue avec un moteur électrique une unité (26) motrice rotative à 360°, la chaussée étant composée d'une pluralité de tronçons (4, 5) rectilignes et courbes et étant constituée de plusieurs bandes (18) de tôle alternativement chargées positivement et négativement, qui s'étendent en juxtaposition dans la direction de marche et entre lesquelles sont disposées des bandes (19) isolantes placées à fleur du plan de la chaussée, et l'alimentation en courant des moteurs électriques des véhicules (25) s'effectuant par le revêtement (2, 18) métallique de la chaussée et par des collecteurs (28) de courant disposés sur le véhicule (25), qui frottent sur la chaussée (2) et dont la distance mutuelle est choisie de telle sorte qu'il existe toujours un contact avec une bande de tôle chargée positivement ainsi qu'avec une bande de tôle chargée négativement, **caractérisée en ce que** chaque tronçon (4, 5) est constitué d'un cadre (7) de base pourvu de pieds (12) d'appui, d'un revêtement (11) métallique de chaussée pouvant être fixé sur ce cadre, et de deux longerons formant la bordure (3), qui peuvent être assemblés au cadre (7) de base et se trouvent en surélévation au-dessus du revêtement (11) de chaussée, et les bandes (18) de tôle disposées en juxtaposition d'un ou plusieurs tronçons (4, 5) possèdent dans des régions partielles de la chaussée (2) des tensions électriques différentes, de sorte que des manoeuvres de dépassement peuvent avoir lieu.

2. Attraction foraine suivant la revendication 1, **caractérisée en ce que** les bandes (18) de tôle et les bandes (19) isolantes sont fixées sur des panneaux (20) de bois, et les panneaux (20) sont assemblés au cadre (7) de base.

3. Attraction foraine suivant la revendication 2, **caractérisée en ce que** les panneaux (20) de bois s'étendent dans la direction de marche et sont assemblés entre eux sur leurs bords latéraux par rainures et languettes (21).

4. Attraction foraine suivant la revendication 2 ou 3, **caractérisée en ce que** des goujons (22) filetés sont soudés sur le dessous de chaque bande (18) de tôle, lesquels traversent le panneau (20) de bois et sont boulonnés sur le dessous du panneau (20) contre ce dernier, l'alimentation électrique de chaque bande (18) de tôle s'effectuant par le dessous par l'intermédiaire d'un de ces goujons (22) filetés.

5. Attraction foraine suivant la revendication 2 ou les revendications suivantes, **caractérisée en ce que** les panneaux (20) de bois comportent sur leur face supérieure, à partir des bords latéraux, des surfaces (24) de pose, en retrait à la manière de gradins, pour les bandes (19) isolantes.

6. Attraction foraine suivant la revendication 1 ou l'une des revendications suivantes, **caractérisée en ce que** les bandes (18) de tôle des tronçons (4, 5) limitrophes sont raccordées à la source de courant continu par l'intermédiaire de connexions électriques enfichables.

7. Attraction foraine suivant la revendication 1 ou l'une des revendications suivantes, **caractérisée en ce que** le cadre (7) de base est constitué de montants (8) longitudinaux s'étendant le long des bords de la chaussée et de traverses (10) qui peuvent y être accrochées, éventuellement de manière amovible.

8. Attraction foraine suivant la revendication 7, **caractérisée en ce que** les montants (8) longitudinaux sont pourvus à leurs extrémités frontales de boulonnages (17) pour le raccordement à des cadres (7) de base voisins.

9. Attraction foraine suivant la revendication 7 ou 8, **caractérisée en ce que** les montants (8) longitudinaux sont pourvus de pieds (12) d'appui à leurs extrémités frontales.

10. Attraction foraine suivant la revendication 1 ou l'une des revendications suivantes, **caractérisée en ce que** les tronçons (4) rectilignes possèdent une surface de base rectangulaire d'une longueur de côtés de 250 cm x 350 cm par exemple, dont le plus grand côté s'étend transversalement au tracé du parcours.

11. Attraction foraine suivant la revendication 1 ou l'une des revendications suivantes, **caractérisée en ce que** les tronçons (5) courbes possèdent une surface de base en segment de cercle avec un angle (à) au sommet de 45° ou 90° par exemple.

12. Attraction foraine suivant la revendication 11, **caractérisée en ce que** le centre (6) du cercle se trouve en dehors de la surface de chaussée du tronçon, et l'arc (14) du segment de cercle possède un rayon (R) de 390 cm par exemple.

13. Attraction foraine suivant la revendication 1 ou l'une des revendications suivantes, **caractérisée en ce qu'**il est prévu, pour l'entraînement des véhicules (25), un transformateur avec plusieurs tensions électriques de sortie montées de façon échelonnée, par exemple de 30 V, 40 V et 50 V, ainsi qu'un moteur électrique à courant continu sur le véhicule, dont le bobinage est conçu pour recevoir toutes les tensions électriques.

14. Attraction foraine suivant la revendication 1 ou l'une des revendications suivantes, **caractérisée en ce que** des régions partielles de la chaussée (2) possèdent des tensions électriques différentes, par exemple un parcours (31) de vitesse à tension élevée, un parcours (32) de ralentissement à faible tension, et un parcours (33) sans courant électrique, dépourvu de tension.

15. Attraction foraine suivant la revendication 1 ou 14, **caractérisée en ce que** de propres transformateurs sont associés à des régions partielles de la chaussée (2).

16. Attraction foraine suivant la revendication 1, 14 ou 15, **caractérisée en ce que** les régions partielles de la chaussée alimentées en tensions différentes sont isolées vis-à-vis des régions partielles limitrophes par des bandes isolantes s'étendant transversalement dans la région des joints des tronçons (4, 5).
